# EUROPÄISCHE PATENTSCHRIFT

(11) **EP 1 020 886 B1**
(45) Veröffentlichungstag und Bekanntmachung des Hinweises auf die Patenterteilung: **05.03.2003**
(21) Anmeldenummer: 99811174.4
(22) Anmeldetag: 20.12.1999
(51) Int. Cl.: H01H 39/00

(54) **Elektrischer Schnellschalter**
High-speed circuit breaker
Disjoncteur rapide

(30) Priorität: 11.01.1999 DE 19900666
(43) Veröffentlichungstag der Anmeldung: 19.07.2000
(73) Patentinhaber: ABB RESEARCH LTD., 8050 Zürich (CH)
(72) Erfinder: Niemeyer, Lutz Dr., 5242 Birr (CH)
(74) Vertreter: ABB Patent Attorneys

(56) Entgegenhaltungen:
- DE-A- 3 537 314
- GB-A- 1 217 131

## Beschreibung

### TECHNISCHES GEBIET

Bei der Erfindung wird ausgegangen von einem elektrischen Schnellschalter nach dem Oberbegriff des Patentanspruchs 1. Die Erfindung betrifft auch eine Verwendung des Schnellschalters.

### STAND DER TECHNIK

Mit dem Oberbegriff des Patentanspruchs 1 nimmt die Erfindung auf einen Stand der Technik Bezug, wie er aus der DE 3 537 314 A1 bekannt ist. Dort ist eine Vorrichtung zum Unterbrechen von Strom beschrieben, bei der eine elektrische Verbindung durch die Explosion einer Sprengladung aufgetrennt wird. Ein rohrförmiger Überbrückungskontakt aus duktilem Material zwischen einer 1. und 2. Elektrode weist innenseitig Einkerbungen als Sollbruchstellen und außen eine Sprengladung innerhalb einer Druckkammer auf. Überschreitet der zu überwachende Strom einen vorgebbaren Stromgrenzwert, so wird die Sprengladung gezündet. Ein dabei entstehender Lichtbogen wird durch das aus der Druckkammer ausströmende Mischgas beblasen und beim nächsten Stromnulldurchgang gelöscht. Nachteilig dabei ist, daß außer der Sprengladung auch die Elektroden und der Überbrückungskontakt nach jeder Ausschaltung ersetzt werden müssen. Durch den Lichtbogen wird elektronegatives Gas, als Bestandteil des Mischgases, aus der Auskleidung der Innenwand der Druckkammer ausgelöst, was zu deren Aufbrauch führt.

Aus der DE 19 613 568 A1 ist ein Leistungsschalter für Betriebsspannungen bis 30 kV bekannt, bei dem 1. und 2. Elektroden im Schließzustand durch einen beweglichen, kreiszylindrischen Schaltstift als Überbrückungskontakt elektrisch leitend verbunden sind. Zwischen den Elektroden ist der Schaltstift umfangseitig von einer Druckkammer umgeben. Parallel zur Leistungsstrombahn kann eine mit beweglichen Nennstromkontakten versehene Nennstrombahn angeordnet sein. Beim Ausschalten des Leistungsschalters wird zuerst die Nennstrombahn unterbrochen, wodurch der Strom auf die Leistungsstrombahn kommutiert. Danach wird die Leistungsstrombahn unterbrochen. Dabei bildet sich ein Lichtbogen, der dann gelöscht wird. Der Antrieb für den Schaltstift, welcher beim Schalten eine Geschwindigkeit im Bereich von 10 m/s - 20 m/s erreichen kann, ist nicht näher angegeben. Der Schaltstift, der mit einem relativ aufwendigen Schaltantrieb für Nennstrom-Kontaktfinger verbunden ist, wird beim Schalten einer hohen Belastung ausgesetzt.

### DARSTELLUNG DER ERFINDUNG

Die Erfindung, wie sie im Patentanspruch 1 definiert ist, löst die Aufgabe, einen elektrischen Schnellschalter der eingangs genannten Art derart weiterzuentwickeln, daß der konstruktive Aufwand für Leitungen und Schaltgeräte reduziert wird.

Vorteilhafte Ausgestaltungen der Erfindung sind in den abhängigen Patentansprüchen definiert.

Ein Vorteil der Erfindung besteht darin, daß Elektroden und Überbrückungskontakt nicht nach jeder Schalthandlung erneuert werden müssen. Die einfache Konstruktion führt zu Kosteneinsparungen.

Der erfindungsgemäße Schnellschalter kann vorteilhaft als Reserveschalter zu einem Leistungsschalter verwendet werden.

### KURZE BESCHREIBUNG DER ZEICHNUNGEN

Die Erfindung wird nachstehend anhand von Ausführungsbeispielen erläutert. Es zeigen:
- Fig. 1: schematisch einen Querschnitt durch die Kontaktbereiche eines Schnellschalters mit einer Sprengladung, rechts im eingeschalteten, links im ausgeschalteten Zustand,
- Fig. 2: schematisch einen Querschnitt durch einen Kontaktbereich eines Schnellschalters mit 3 Sprengladungen und
- Fig. 3: schematisch einen Querschnitt durch die rechte Hälfte der Kontaktbereiche eines Schnellschalters mit zusätzlichen Nennstromkontakten.

### WEGE ZUR AUSFÜHRUNG DER ERFINDUNG

In den Figuren sind gleiche Teile mit gleichen Bezugszeichen gekennzeichnet.

Fig. 1 zeigt schematisch eine Querschnittsansicht durch die Kontaktbereiche eines Schnellschalters mit einer Symmetrieachse bzw. Schalterachse (A), rechts in seinem eingeschalteten, links in seinem ausgeschalteten Zustand.

Im oberen Teil eines kreiszylindrischen Schaltergehäuses (1) ist eine 1. Elektrode (E1) mit einem Abbrandkontakt bzw. Abbrandkontaktstift (K1) und einer gaserzeugenden Ladung bzw. Sprengladung (4), an welcher eine Zündvorrichtung (4') angebracht ist, gasdicht gegenüber einer darunter befindlichen Hochdruckkammer (6) angeordnet. Im unteren Bereich des Schaltergehäuses (1) befindet sich eine 2. Elektrode bzw. Hohlelektrode (E2) mit einer Entlüftungsleitung (9) zur Entlüftung einer Niederdruckkammer bzw. Kolbenkammer (7) in eine Auspuffkammer (8) unterhalb der Hohlelektrode (E2). Ein rohrförmiger Überbrückungskontakt bzw. Schaltkolben (2) steht in Einschaltposition des Schnellschalters einerseits über ein Stromkontaktelement (K2) mit dem Abbrandkontaktstift (K1) in elektrisch gutleitender Gleitverbindung und andererseits mit der Innenwand des Schaltergehäuses (1) in gleitender Verbindung. Dieser Schaltkolben (2) weist ein axiales, elektrisch gutleitendes Kontaktrohr (2') auf, das in einer zentralen Öffnung der Hohlelektrode (E2) beweglich angeordnet ist und mit der Wandung dieser zentralen Öffnung in elektrisch gutleitendem Kontakt steht. Das Kontaktrohr (2') weist in seinem unteren Bereich eine Gasaustrittsöffnung bzw. Auspufföffnung (3) auf, welche in Einschaltposition des Schnellschalters unterhalb der oberen Fläche der Hohlelektrode (E2) liegt und somit durch diese verschlossen ist. Gas aus der Hochdruckkammer (6) kann in dieser Einschaltposition durch die Auspufföffnung (3) nicht entweichen.

Durch Zünden dieser Sprengladung (4) wird durch eine chemische Reaktion, wie bei einem Sicherheitsluftsack (airbag) eines Kraftfahrzeuges, kurzzeitig eine große Gasmenge freigesetzt, die durch Öffnungen bzw. Explosionsgaseintrittsöffnungen (5) in der 1. Elektrode (E1) in die Hochdruckkammer (6) strömt und dort einen Druck im Bereich von 5 MPa - 10 MPa erzeugt. Dieser Druck treibt den rohrförmigen Schaltkolben (2) in Bewegungsrichtung eines Pfeiles (B) nach unten. Dabei wird der elektrische Kontakt zwischen dem Abbrandkontaktstift (K1) und dem Stromkontaktelement (K2) unterbrochen, so daß sich zwischen dem Abbrandkontaktstift (K1) und der Innenwand des Kontaktrohres (2') ein Lichtbogen (10) ausbildet, der im weiteren Verlauf der Kolbenbewegung verlängert wird. Wenn der Schaltkolben (2) seine untere Position, vgl. die linke Seite von Fig. 1, erreicht, dann ist die Auspufföffnung (3) nach außen frei, und die Explosionsgase aus der Hochdruckkammer (6) können in die Auspuffkammer (8) entweichen. Dabei wird der Lichtbogen (10) beblasen und innerhalb einer Halbperiode des zu unterbrechenden Wechselstromes beim nächsten Stromnulldurchgang zum Erlöschen gebracht. Die Entlüftungsleitung (9) in der Hohlelektrode (E2) gewährleistet, daß der Schaltkolben (2) nicht durch das in der Kolbenkammer (7) komprimierte Gas in seinem Bewegungsablauf abgebremst wird.

Durch geeignete Bemessung der gaserzeugenden Sprengladung (4) kann der Druck in der Hochdruckkammer (6) so eingestellt werden, daß
1. die Bewegung des Schaltkolbens (2) und damit die Trennung des Abbrandkontaktstiftes (K1) von dem Stromkontaktelement (K2) in der gewünschten kurzen Zeit von wenigen ms erfolgt und
2. daß die durch das Abströmen des Explosionsgases erzeugte Beblasung des Lichtbogens (10) ausreicht, um den Strom zu unterbrechen und ggf. eine gewünschte hohe Lichtbogenspannung zu erzeugen.

Drücke im Bereich von 5 MPa - 10 MPa lassen sich leicht erreichen; sie erlauben Kontakttrennzeiten von einigen ms bei einer Distanz zwischen 1. Elektrode (E1) und Hohlelektrode (E2) von etwa 10 cm.

Das Volumen der Auspuffkammer (8) ist so dimensioniert, daß der Restdruck in der Hochdruckkammer (6) ausreicht, um die gewünschte dielektrische Festigkeit der offenen Kontaktstrecke zu gewährleisten.

Nach einer Schaltoperation kann der Schnellschalter durch Rückstellen des Kontaktrohres (2') und Ersetzen der gaserzeugenden Sprengladung (4) wieder schaltbereit gemacht werden. Im einfachsten Fall erfolgt dies durch eine manuelle Revision. Die Abschaltbereitschaft kann aber auch durch einen mechanischen Rückstellantrieb und eine automatische Nachladevorrichtung für die Sprengladung (4) (nicht dargestellt) automatisiert werden.

Fig. 2 zeigt schematisch in einer Querschnittsansicht eine 1. Elektrode (E1') mit mehreren gaserzeugenden Sprengladungen (4a, 4b, 4c), welche bei Bedarf separat nacheinander gezündet werden können und über separate Zuführkanäle an die Hochdruckkammer (6) angeschlossen sind. Dadurch erübrigt sich für Anwendungsfälle mit selten auftretenden Schaltfällen eine automatische Nachladevorrichtung.

Fig. 3 zeigt schematisch in einer Querschnittsansicht die rechte Hälfte der Kontaktbereiche eines Schnellschalters, bei welchem zur Erhöhung der Nennstromtragfähigkeit zu Lichtbogenlöschkontakten (K1', K2) mehrere Fingerkontakte bzw. Nennstromkontakte (11), von denen nur einer zu sehen ist, parallelgeschaltet sind. Diese Nennstromkontakte (11) sind randseitig zwischen einer ruhenden 1. Elektrode (E1") und dem beweglichen Schaltkolben (2) angeordnet und durch je eine Druckfeder (12) angedrückt. Der bewegliche Schaltkolben (2) dient somit zur Nennstromführung. Von diesem Schaltkolben (2) wird der Strom über mehrere mit dem Schaltkolben (2) starr verbundene Stege (2a), von denen einer im Querschnitt dargestellt ist, auf einen Gleitkontakt (13) geleitet, von wo er auf die ruhende Hohlelektrode (E2) übertragen wird. Die großen Radien, bei denen die Kontaktübergänge stattfinden, erlauben das Führen hoher Nennströme.

Um eine sichere Kommutation von den Nennstromkontakten (11) auf den Abbrandkontaktstift (K1') zu gewährleisten, ist dieser um eine Überlappungsdistanz (a) von z. B. 1 cm gegenüber dem Abbrandkontaktstift (K1) gemäß Fig. 1 verlängert.

Für die 2. Nennstromübertragung vom Schaltkolben (2) auf die Hohlelektrode (E2) können statt der Gleitkontakte (13) auch Nennstromkontakte (11), wie bei der 1. Nennstromübertragung von der 1. Elektrode (E1") auf den Schaltkolben (2), verwendet werden.

Es versteht sich, daß die Stromkontakte auch anders als dargestellt ausgeführt sein können. So kann z. B. anstelle eines aus der 1. Elektrode (E1) hervorragenden Abbrandkontaktstiftes (K1) eine Aussparung in der 1. Elektrode (E1) vorgesehen sein, welche randseitig mit einem Stromkontaktelement (K2) des Schaltkolbens (2) in elektrisch leitender Gleitverbindung steht (nicht dargestellt). Eine derartige Kontaktaussparung könnte auch im Abbrandkontaktstift (K1) vorgesehen sein.

Der erfindungsgemäße Schnellschalter kann als zusätzlicher bzw. Entlastungsschalter (back-up) zu einem nicht dargestellten Leistungsschalter verwendet werden, dessen Schaltvermögen für einen zu erwartenden maximalen Kurzschlußstrom nicht ausreicht. In einer derartigen Situation könnte der Schnellschalter etwa in der Mitte einer Sammelschiene, gleich zu Beginn eines Kurzschlusses, einen Teil der eingespeisten Kurzschlußenergie wegschalten, so daß der vorhandene Leistungsschalter erst nach Beendigung des Schaltvorganges im Schnellschalter zu schalten braucht und mit dem reduzierten Kurzschlußstrom nicht mehr überlastet ist.

Der erfindungsgemäße Schnellschalter kann auch als Sicherungsoder Reserveschalter (back-up) zu einem für eine relativ geringe Leistung ausgelegten, kostengünstigen, "intelligenten" Leistungsschalter verwendet werden, welcher in Abhängigkeit von günstigen Phasenbedingungen des abzuschaltenden Stromes abschaltet. Bei einem Versagen eines derartigen Leistungsschalters, was z. B. an einer zu langen Lichtbogendauer erkannt werden kann, wird der Schnellschalter gezündet bzw. ausgelöst. Dadurch kann die Zuverlässigkeit eines Überstromschutzes mit kostengünstigen "intelligenten" Leistungsschaltern erheblich verbessert werden. Wegen des sehr seltenen Auftretens eines derartigen Versagens des Leistungsschalters braucht der Schnellschalter in diesem Fall nur für wenige Schalthandlungen ausgelegt zu sein. In den meisten Fällen wird eine einmalige Funktion mit anschließender Revision ausreichend sein.

Vorzugsweise wird ein als Reserveschalter verwendeter Schnellschalter unabhängig vom normalen Anlagenschutzsystem ausgelöst, z. B. von einer Auslösevorrichtung, die aus dem lokalen Stromverlauf gespeist wird (nicht dargestellt), d. h., unabhängig von einem Auslösesignal für den Leistungsschalter.

Wenn, etwa in der Nähe eines Generators, durch eine Asymmetrie und damit fehlende Nulldurchgänge des abzuschaltenden Stromes keine rechtzeitige Unterbrechung von sehr hohen Kurzschlußströmen erzielt werden kann, dann kann ein Schnellschalter mit hohem Bogenspannungsaufbau einen vorzeitigen Stromnulldurchgang erzwingen und damit eine rechtzeitige Stromunterbrechung gewährleisten.

Der erfindungsgemäße, einfach aufgebaute Schnellschalter kann auch als wiedereinschaltbares Sicherungselement in Hochspannungsanlagen verwendet werden, da er gleichzeitig eine hohe Nennstromtragfähigkeit und eine hohe Ansprechempfindlichkeit aufweist. Er kann für den höchstmöglichen Kurzschlußstrom in der zu schützenden Anlage ausgelegt werden und diesen, falls erforderlich, nach einer Halbperiode abschalten.

Der Zeitverzug zwischen dem Eintreffen eines Auslösesignals und dem Beginn der Bewegung des Schaltkolbens (2) kann aufgrund der schnellen elektrischen Zündung und der schnellen chemischen Reaktion wesentlich kleiner als eine Halbperiode gehalten werden.

### BEZEICHNUNGSLISTE

- 1: Schaltergehäuse
- 2: Schaltkolben, Überbrückungskontakt
- 2': Kontaktrohr von 2
- 2a: Steg von 2
- 3: Gasaustrittsöffnung, Auspufföffnung von 2
- 4, 4a - 4c: gaserzeugende Ladungen, Sprengladungen
- 4': Zündvorrichtung für 4
- 5: Öffnungen, Explosionsgaseintrittsöffnungen
- 6: Hochdruckkammer
- 7: Niederdruckkammer, Kolbenkammer
- 8: Auspuffkammer
- 9: Entlüftungsleitung in E2
- 10: Lichtbogen
- 11: Fingerkontakt, Nennstromkontakt
- 12: Druckfeder
- 13: Gleitkontakt, Druckfeder

- A: Symmetrieachse von 1, Schalterachse
- a: Überlappungsdistanz von K1' bezüglich K1
- B: Pfeil, Bewegungsrichtung von 2 beim Öffnen des Schnellschalters
- E1, E1', E1": 1. Elektrode
- E2: 2. Elektrode, Hohlelektrode
- K1, K1': Abbrandkontaktstifte von E1, Lichtbogenlöschkontakte
- K2: Stromkontaktelement von 2

## Patentansprüche

1. Elektrischer Schnellschalter
a) mit einer feststehenden 1. Elektrode (E1, E1', E1") und
b) mit einer von dieser beabstandeten feststehenden 2. Elektrode (E2),
c) ferner mit einem elektrisch leitenden Überbrückungskontakt (2), der im Schließzustand des Schnellschalters die 1. Elektrode (E1, E1', E1") mit der 2. Elektrode (E2) elektrisch leitend verbindet,
d) ferner mit mindestens einer gaserzeugenden Sprengladung (4, 4a - 4c) zum Löschen eines Lichtbogens (10),
**dadurch gekennzeichnet**,
e) daß der Überbrückungskontakt ein Schaltkolben (2) mit einem Kontaktrohr (2') ist,
f) welches in eine Aussparung in der 2. Elektrode (E2) hineinragt und darin gleitend beweglich ist,
g) welches Kontaktrohr (2') umfangseitig mindestens eine Auspufföffnung (3) aufweist,
h) die im Schließzustand des Schnellschalters durch die 2. Elektrode (E2) verschlossen und
i) in einem Öffnungszustand des Schnellschalters zu einer Auspuffkammer (8) geöffnet ist.

2. Elektrischer Schnellschalter nach Anspruch 1, **dadurch gekennzeichnet**,
a) daß die 1. Elektrode (E1, E1', E1") ein Abbrandkontaktelement (K1, K1') aufweist, das im Schließzustand des Schnellschalters mit einem Stromkontaktelement (K2) des Schaltkolbens (2) in elektrisch leitender Gleitverbindung steht und
b) daß der Schaltkolben (2) dieses Abbrandkontaktelement (K1, K1') gegenüber einem Schaltergehäuse (1) des Schnellschalters gasdicht abschließt.

3. Elektrischer Schnellschalter nach Anspruch 1 oder 2, **dadurch gekennzeichnet**,
a) daß der Schaltkolben (2) einerseits eine Hochdruckkammer (6) und
b) andererseits eine Kolbenkammer (7) begrenzt, welche über eine Entlüftungsleitung (9) in der 2. Elektrode (E2) mit der Auspuffkammer (8) in Verbindung steht.

4. Elektrischer Schnellschalter nach einem der vorhergehenden Ansprüche, **dadurch gekennzeichnet, daß** die mindestens eine Sprengladung (4, 4a - 4c) in einer Aussparung der 1. Elektrode (E1, E1', E1") gelagert ist.

5. Elektrischer Schnellschalter nach Anspruch 4, **dadurch gekennzeichnet, daß** jede Sprengladung (4, 4a - 4c) über einen separaten Zuführungskanal mit einer bzw. der Hochdruckkammer (6) in Verbindung steht.

6. Elektrischer Schnellschalter nach einem der vorhergehenden Ansprüche, **dadurch gekennzeichnet, daß** die 1. Elektrode (E1, E1', E1") im Schließzustand des Schnellschalters über mindestens einen Nennstromkontakt (11) mit dem Schaltkolben (2) in elektrisch leitender Gleitverbindung steht.

7. Verwendung eines elektrischen Schnellschalters nach einem der vorhergehenden Ansprüche als zusätzlicher Schalter zu mindestens einem Leistungsschalter, wobei eine Auslösung des Schnellschalters in Abhängigkeit von einem Versagen des Leistungsschalters erfolgt.

## Claims

1. Electrical high-speed circuit breaker
a) with a fixed first electrode (E1, E1', E1") and
b) with a fixed second electrode (E2) spaced apart from this,
c) further, with an electrically conducting bridging contact (2), which, in the closed state of the high-speed circuit breaker, connects the first electrode (E1, E1', E1") to the second electrode (E2) in an electrically conducting manner,
d) further, with at least one gas-producing explosive charge (4, 4a - 4c) for extinguishing an arc (10),
**characterized in that**
e) the bridging contact is a switching piston (2) with a contact tube (2'),
f) which projects into a recess in the second electrode (E2) and can slide therein,
g) which contact tube (2') has at least one exhaust opening (3) on its circumference,
h) which, in the closed state of the high-speed circuit breaker, is sealed by the second electrode (E2) and,
i) in an open state of the high-speed circuit breaker, is opened to an exhaust chamber (8).

2. Electrical high-speed circuit breaker according to Claim 1, characterized
a) in that the first electrode (E1, E1', E1") has a consumable contact element (K1, K1'), which, in the closed state of the high-speed circuit breaker, makes an electrically conducting sliding contact with a current contact element (K2) of the switching piston (2) and
b) in that the switching piston (2) of this consumable contact element (K1, K1') makes a gas-tight seal with respect to a switch housing (1) of the high-speed circuit breaker.

3. Electrical high-speed circuit breaker according to Claim 1 or 2, **characterized in that**
a) the switching piston (2), on the one hand, bounds a high-pressure chamber (6) and,
b) on the other hand, bounds a piston chamber (7), which is connected to the exhaust chamber (8) by means of a vent line (9) in the second electrode (E2).

4. Electrical high-speed circuit breaker according to one of the preceding claims, **characterized in that** the at least one explosive charge (4, 4a - 4c) is mounted in a recess in the first electrode (E1, E1', E1").

5. Electrical high-speed circuit breaker according to Claim 4, **characterized in that** each explosive charge (4, 4a - 4c) is connected to a or the high-pressure chamber (6) via a separate feed channel.

6. Electrical high-speed circuit breaker according to one of the preceding claims, **characterized in that**, in the closed state of the high-speed circuit breaker, the first electrode (E1, E1', E1") makes an electrically conducting sliding contact with the switching piston (2) via at least one rated current contact (11).

7. Use of an electrical high-speed circuit breaker according to one of the preceding claims as an additional circuit breaker for at least one circuit breaker, tripping of the high-speed circuit breaker occurring as a function of a failure of the circuit breaker.

## Revendications

1. Commutateur électrique rapide
a) comprenant une 1^{ère} électrode fixe (E1, E1', E1") et
b) comprenant une 2^{ème} électrode fixe (E2) espacée de celle-ci,
c) comprenant en plus un contact de court-circuit conducteur (2), lequel relie électriquement la 1^{ère} électrode (E1, E1', E1") avec la 2^{ème} électrode (E2) en position fermée du commutateur rapide,
d) comprenant en plus au moins une charge explosive génératrice de gaz (4, 4a - 4c) destinée à éteindre un arc électrique (10),
caractérisé en ce
e) que le contact de court-circuit est un piston de commutation (2) muni d'un tube de contact (2'),
f) lequel pénètre dans un creux dans la 2^{ème} électrode (E2) et peut bouger dans celui-ci en coulissant,
g) lequel tube de contact (2') présente sur son pourtour au moins un orifice d'échappement (3),
h) qui est fermé par la 2^{ème} électrode (E2) en position fermée du commutateur rapide et
i) est ouvert vers une chambre d'échappement (8) en position ouverte du commutateur rapide.

2. Commutateur électrique rapide selon la revendication 1, caractérisé en ce
a) que la 1^{ère} électrode (E1, E1', E1") présente un élément de contact à combustion (K1, K1') qui se trouve en contact électrique glissant avec un élément de contact électrique (K2) du piston de commutation (2) lorsque le commutateur rapide est en position fermée et
b) que le piston de commutation (2) ferme cet élément de contact à combustion (K1, K1') de manière hermétique au gaz par rapport à un boîtier de commutateur (1) du commutateur rapide.

3. Commutateur électrique rapide selon la revendication 1 ou 2, caractérisé en ce
a) que le piston de commutation (2) délimite d'un côté une chambre à haute pression (6) et
b) de l'autre côté une chambre de piston (7), laquelle est mise en liaison avec la chambre d'échappement (8) par le biais d'une conduite de dégazage (9) dans la 2^{ème} électrode (E2).

4. Commutateur électrique rapide selon l'une des revendications précédentes, **caractérisé en ce que** l'au moins une charge explosive (4, 4a - 4c) est logée dans un creux de la 1^{ère} électrode (E1, E1', E1").

5. Commutateur électrique rapide selon la revendication 4, **caractérisé en ce que** chaque charge explosive (4, 4a - 4c) est en liaison avec une ou la chambre à haute pression (6) par le biais d'une conduite d'arrivée séparée.

6. Commutateur électrique rapide selon l'une des revendications précédentes, **caractérisé en ce que** la 1^{ère} électrode (E1, E1', E1") se trouve en contact électrique glissant avec le piston de commutation (2) par le biais d'au moins un contact de courant nominal (11) en position fermée du commutateur rapide.

7. Utilisation d'un commutateur électrique rapide selon l'une des revendications précédentes en tant que commutateur supplémentaire pour au moins un commutateur de puissance, un déclenchement du commutateur rapide ayant ici lieu en fonction d'une défaillance du commutateur de puissance.
